# EUROPÄISCHE PATENTSCHRIFT

(11) **EP 0 839 092 B1**
(45) Veröffentlichungstag und Bekanntmachung des Hinweises auf die Patenterteilung: **17.03.1999**
(21) Anmeldenummer: 96925637.9
(22) Anmeldetag: 15.07.1996
(51) Int. Cl.: B41J 15/00, B41J 11/70

(54) **VORRICHTUNG ZUM POSITIONSGENAUEN BEDRUCKEN EINER ENDLOSFOLIE**
DEVICE FOR POSITIONALLY EXACT PRINTING OF CONTINUOUS SHEETING
DISPOSITIF POUR L'IMPRESSION EN POSITION EXACTE D'UNE FEUILLE CONTINUE

(30) Priorität: 15.07.1995 DE 19525713
(43) Veröffentlichungstag der Anmeldung: 06.05.1998
(73) Patentinhaber: CSAT GESELLSCHAFT FÜR COMPUTER-SYSTEME UND AUTOMATIONS-TECHNIK MBH, 76185 Karlsruhe (DE)
(72) Erfinder: MATHEA, Hans, 76185 Karlsruhe (DE)
(74) Vertreter: Trappenberg, Hans
(86) Internationale Anmeldenummer: DE9601323
(87) Internationale Veröffentlichungsnummer: WO9703837

(56) Entgegenhaltungen:
- EP-A- 0 475 625
- DE-A- 2 026 791
- DE-A- 3 420 304
- DE-A-19 500 169
- DE-B- 1 908 270
- US-A- 4 026 405
- PATENT ABSTRACTS OF JAPAN vol. 010, no. 231 (M-506), 12.August 1986 & JP,A,61 064478 (KANZAKI PAPER MFG CO LTD), 2.April 1986,
- PATENT ABSTRACTS OF JAPAN vol. 008, no. 284 (M-348), 26.Dezember 1984 & JP,A,59 152882 (HITACHI KOKI KK), 31.August 1984,
- PATENT ABSTRACTS OF JAPAN vol. 003, no. 040 (E-102), 6.April 1979 & JP,A,54 018755 (OKI ELECTRIC IND CO LTD), 13.Februar 1979,

## Beschreibung

Die Erfindung betrifft eine Vorrichtung zum Bedrucken einer keine Markierungen aufweisenden Endlosfolie mit Druckbildern einer ersten vorbestimmten Länge, wobei die Folie nach dem Bedrucken in Abschnitte einer zweiten vorbestimmten Länge mittels einer Trennvorrichtung aufgeteilt wird und die Druckbilder in Bezug auf die Trennstellen zwischen den Abschnitten positionsgenau auf die Folie aufgebracht werden müssen.

Eine derartige Druckvorrichtung findet beispielsweise in der pharmazeutischen Industrie Anwendung. Hier kommt es darauf an, sogenannte Blisterverpackungen, in der sich beispielsweise Tabletten befinden, positionsgenau mit einem Druckbild zu versehen.

Die Tabletten werden regelmäßig von einer aus Kunststoff oder Papier bestehenden Tiefziehfolie umhüllt, welche mittels einer Deckfolie versiegelt ist. Auf der Deckfolie befindet sich ein Druckbild, welches üblicherweise Angaben über die Tabletten enthält, wie beispielsweise Daten darüber, wann welche Tabletten einzunehmen sind. Es ist daher entscheidend, daß diese Angaben entsprechend der Position der Tabletten auf der Deckfolie angebracht sind.

Wegen der großen Menge der benötigten Blisterverpackungen werden bereits bedruckte Deckfolien sehr großer Länge verwendet. Die Folien befinden sich üblicherweise auf Rollen.

Wenngleich auch mit den heute bekannten Drucktechniken eine sehr große Maßgenauigkeit erreicht werden kann, so stellt die positionsgenaue Verbindung der Deckfolie mit der Tiefziehfolie ein großes Problem dar, da sich vorhandene Abweichungen addieren können. Im Laufe der Zeit würde daher die Position des Druckbildes von der erforderlichen Position erheblich abweichen.

Um die Deckfolie positionsgenau mit der Tiefziehfolie verbinden zu können, ist das Druckbild bei den bereits vorbedruckten Folien etwas kleiner ausgelegt als es tatsächlich benötigt würde. Die dadurch vorhandene Längendifferenz wird mittels einer sogenannten Reckung ausgeglichen. Die Deckfolie wird durch eine besondere Vorrichtung auf die benötigte Länge gezogen. Dadurch, daß man bewußt eine Abweichung der Länge des Druckbildes in eine bestimmte Richtung erzeugt und diese Abweichung individuell wieder ausgleicht, wird zwar vermieden, daß sich Fertigungstoleranzen kumulieren, jedoch ist ein derartiges Verfahren sehr aufwendig.

Es ist zwar eine Druckvorrichtung zum Bedrucken von Etiketten, welche sich auf einem Endlosträger befinden, bekannt, bei der der Druckvorgang durch einen Sensor ausgelöst wird, welcher die Anfangskante eines Etiketts detektiert. Da der Druckvorgang jeweils durch ein sich auf dem Träger befindliches Etikett ausgelöst wird, ist die Position des Druckbildes abhängig von der Position des Etiketts auf der Folie. Bei Verwendung einer derartigen Druckvorrichtung zum Bedrucken von Blisterverpackungen würde sich daher aber dasselbe Problem ergeben, wie bei bereits vorher bedruckten Folien.

Aus der DE 195 00 169 A1 ist ein Drucksystem für doppelseitiges Bedrucken von Endlospapier bekannt, bei dem zwischen einem ersten und zweiten Drucker eine Zwischenpufferanordnung zum Absorbieren der Differenz der Papiervorschubgeschwindigkeit zwischen dem ersten und zweiten Drucker angeordnet ist. Ein Detektierteil detektiert den Retentionsbetrag in der Zwischenpufferanordnung. Ein Drucker-Controller stoppt den Druck und den Vorschub durch den ersten Drucker, wenn der Retentionsbetrag einen ersten Wert überschreitet. Der Drucker-Controller nimmt den Druck und den Papiervorschub durch den ersten Drucker wieder auf, wenn der Retentionsbetrag einen zweiten Wert unterschreitet. Der Druck und der Papiervorschub erfolgen dann so lange, bis der Retentionsbetrag den ersten Wert wieder überschreitet.

Des weiteren ist aus der DE 34 20 304 A1 eine Vorrichtung bekannt, welche mehrere autonome Druckeinheiten aufweist, welche in der Lage sind, verschiedene Druckvorgänge auszuführen. Des weiteren weist die Vorrichtung eine oder mehrere selbständige Einheiten zur Fertigbearbeitung auf, welche in der Lage sind, verschiedene Fertigbearbeitungen wie Perforationen oder Schnitte auszuführen. Darüber hinaus weist die Vorrichtung Einrichtungen zur wahlweisen Steuerung von jeder dieser selbständigen Einheiten auf, welche die selbständigen Einheiten derart steuern, daß der Druck und/oder die Fertigbearbeitung der Funktion der Arbeit, welche von dem Schnelldrucker ausgeführt wird, angepaßt ist. Die Einrichtungen zur wahlweisen Steuerung weisen Sensoren auf, welche auf dem zu bedruckenden Träge angebrachte Markierungen erkennen, welche durch den Schnelldrucker ausgeführt werden.

Es ist Aufgabe der Erfindung, eine eingangs genannte Druckvorrichtung anzugeben, mittels der ein Druckbild positionsgenau auf eine Folie aufgebracht werden kann, wobei eine Kumulierung eines Fehlers ausgeschlossen sein soll.

Die Lösung dieser Aufgabe ergibt sich aus den Merkmalen des kennzeichnenden Teils des Anspruchs 1. Vorteilhafte Weiterbildungen der Erfindung ergeben sich aus den Unteransprüchen.

Gemäß der Erfindung ist ein Drucker vorgesehen, welcher einen Eingang zum Auslösen eines positionsgenauen Druckvorgangs hat, sowie ein Sensor, welcher immer dann an seinem Ausgang ein Signal abgibt, wenn die Länge der Folie zwischen der Trennvorrichtung und der dem Anfang eines zu bedruckenden Abschnitts entsprechenden Stelle einem vorbestimmten Vielfachen der zweiten vorbestimmten Länge entspricht, wobei der Ausgang des Sensors mit dem Eingang des Druckers verbunden ist.

Hierdurch wird erreicht, daß der Anfang eines zu bedruckenden Abschnitts der Folie stets aufs Neue festgelegt wird. Durch die ständig neue Festlegung des Anfangs eines zu bedruckenden Abschnitts kann sich ein eventuell vorhandener Fehler nicht addieren. Somit sind selbst relativ große Abweichungen in der Regel unschädlich, da die bei einem Abschnitt vorhandene Abweichung keinen Einfluß auf den Anfang des nächsten zu bedruckenden Abschnitts hat. Desgleichen wirkt sich ein Schlupf der Folie nicht aus.

Entspricht das vorbestimmte Vielfache der zweiten vorbestimmten Länge beispielsweise dem Zehnfachen der Länge eines zu bedruckenden Abschnitts und ist die Länge der Folie zwischen der Trennvorrichtung und der Stelle der Folie, an der der Drucker bei vorhandenem Eingangssignal den Anfang des Druckbildes setzen würde, weniger als dem Zehnfachen der zweiten vorbestimmten Länge, so gibt der Sensor kein Signal ab, das heißt, ein Druckvorgang wird nicht gestartet. Wird nun weitere Folie durch den Drucker transportiert, so daß sich die Länge zwischen der Trennvorrichtung und dem Drucker vergrößert, so wird einmal der Punkt erreicht, wo die Länge der Folie zwischen der Trennvorrichtung und der Stelle, an der der Drucker bei vorhandenem Eingangssignal sein Druckbild beginnen würde, dem Zehnfachen der zweiten vorbestimmten Länge entspricht. In dem Augenblick gibt der Sensor ein Ausgangssignal an den Drucker ab. Das heißt, der Drucker beginnt seinen Druckvorgang genau an der Stelle der Folie, die dem Anfang eines zu bedruckenden Abschnitts entspricht.

In besonders vorteilhafter Weise wird als Drucker ein elektrophotographischer Drucker, wie beispielsweise ein Laser- oder LED-Drucker verwendet. Die Anordnung arbeitet jedoch genauso vorteilhaft, wenn ein Ionentransferdrucker oder Thermotransferdrucker oder ähnliches verwendet wird.

Entscheidend für die Auswahl des Druckers ist, daß der Drucker seinen Druckvorgang positionsgenau durchführen kann und die Positionierung über ein Eingangssignal gesteuert werden kann.

Bei einer besonderen Ausführungsform der Erfindung, welche insbesondere dann vorteilhaft ist, wenn der Vorrichtung bedruckte Abschnitte diskontinuierlich entnommen werden, ist vorgesehen, daß der Sensor ein optischer Sensor ist, der die Position einer Tänzerwalze detektiert, welche beweglich derart angeordnet ist, daß die Position der Tänzerwalze von der Länge der Folie zwischen der Trennvorrichtung und dem Drucker abhängt. Dadurch wird eine sehr große Genauigkeit erreicht.

Wird der Druckvorrichtung mit einer Geschwindigkeit, die einem Vielfachen der Geschwindigkeit entspricht, mit der die Folie den Drucker passiert, Folie entnommen, so verkürzt sich die Länge der Folie zwischen der Trennvorrichtung und dem Drucker. Die Verringerung der Folienlänge dauert solange an, wie der Druckvorrichtung mit erhöhter Geschwindigkeit Folie entnommen wird. Stoppt die Entnahme, das heißt wird der Druckvorrichtung vorübergehend keine Folie entnommen, kehrt sich der Vorgang um. Durch den kontinuierlichen Druckvorgang vergrößert sich die Länge der Folie zwischen der Trennvorrichtung und dem Drucker.

Zum Ausgleich der sich verändernden Länge der Folie zwischen der Trennvorrichtung und dem Drucker ist die Tänzerwalze vorgesehen. Die Tänzerwalze befindet sich in einer Schlaufe der Folie, welche durch eine Umlenkung der Folie um die Tänzerwalze erzeugt wird. Verkürzt sich die Lange der Folie, wird die Tänzerwalze in Richtung Schlaufenöffnung bewegt. Vergrößert sich die Länge der Folie, bewegt sich die Tänzerwalze von der Öffnung der Schlaufe weg, wodurch der Weg der Folie um die Tänzerwalze vergrößert ist.

Ist der Sensor an der Stelle der Vorrichtung angeordnet, an der sich die Tänzerwalze befindet, wenn der weg, längs dem sich die Folie zwischen der Trennvorrichtung und der dem Anfang eines zu bedruckenden Abschnitts entsprechenden Stelle erstreckt, beispielsweise dem Zehnfachen der zweiten vorbestimmten Länge entspricht, gibt der Sensor ein Signal an den Drucker ab. Hierdurch wird an der erwünschten Stelle auf der Folie ein Druckbild erzeugt.

Die Genauigkeit könnte noch dadurch erhöht werden, daß die Längenänderung der sich zwischen der Trennvorrichtung und dem Drucker befindlichen Folie dadurch erfaßt wird, daß um die Tänzerwalze beispielsweise ein Seil geschlungen wird, welches an seinem der Trennvorrichtung zugewandten Ende fixiert ist und an seinem dem Drucker zugewandten Ende beweglich befestigt ist. In zweckmäßiger Weise nimmt das Seil denselben Verlauf wie die Folie. Da das Seil an einem Ende unbeweglich befestigt ist, ist die Position des beweglich angeordneten Seilendes abhängig von der Position der Tänzerwalze. Somit läßt sich am beweglich angeordneten Ende des Seils dieselbe Längenänderung feststellen, die bei dem sich zwischen der Trennvorrichtung und dem Drucker befindlichen Teil der Folie auftritt. Da das beweglich angeordnete Seilende den doppelten Weg zurücklegt, den die Tänzerwalze zurücklegt, wäre bei einem am beweglichen seilende angeordneten Sensor die Auflösung doppelt so groß wie bei dem an der Tänzerwalze angeordneten Sensor, was sich vorteilhaft auf die Genauigkeit auswirkt.

Zur Einstellung der Position der Tänzerwalze ist eine Offsetwalze vorgesehen, welche derart angeordnet ist, daß durch sie die Länge der Folie zwischen der Trennvorrichtung und dem Drucker verändert werden kann. Dies ist dann von Vorteil, wenn sich das Format des Druckbildes beziehungsweise des zu bedruckenden Abschnitts ändert, da hierdurch die Länge der Folie zwischen der Trennstelle und dem Drucker verändert werden muß. Um die Position der Tänzerwalze trotz der veränderten Länge zwischen der Trennvorrichtung und dem Drucker unverändert zu lassen, wird die Offsetwalze soweit verschoben, daß die Länge der sich zwischen der Trennvorrichtung und dem Drucker befindlichen Folie wiederum einem vorbestimmten Vielfachen der zweiten, nunmehr geänderten, vorbestimmten Länge entspricht, wenn sich die Tänzerwalze gegenüber dem Sensor befindet. Hierdurch wird vermieden, daß die Position des Druckers verändert werden muß, wenn sich die Abschnittslänge ändert.

Eine weitere vorteilhafte Ausgestaltung der Erfindung sieht vor, daß eine Vorrichtung vorgesehen ist, mittels der die Druckergeschwindigkeit gesteuert wird. Als besonders vorteilhaft hat sich bei der Verwendung einer Tänzerwalze ein Näherungssensor herausgestellt, welcher in Abhängigkeit der Entfernung der Tänzerwalze von einer Rampe des Sensors ein entsprechendes Signal ausgibt. Da die Tänzerwalze bei der beschriebenen diskontinuierlichen Entnahme von Folie aus der Druckvorrichtung ständig in Bewegung ist, wird in bevorzugter Weise ein Mittelwert des sich aufgrund der Rampe des Näherungssensors ebenfalls ständig verändernden Sensor-Ausgangssignals gebildet. Die Offsetwalze wird so eingestellt, daS der Punkt, um den die Tänzerwalze hin- und herpendelt, sich bei üblicher Abschnittslänge und Entnahmerate etwa in der Mitte der Rampe des Sensors befindet. Die Steuerung ist darüber hinaus zweckmäßigerweise so ausgebildet, daß die Größe des Sensorsignals sowohl nach oben als auch nach unten begrenzt ist. Hierdurch wird die Geschwindigkeit des Druckers ebenfalls durch ein Maximum und ein Minimum begrenzt.

Erhöht sich die Entnahmerate oder die Länge der bedruckten Abschnitte, wird der Druckvorrichtung pro Zeiteinheit mehr Folie entnommen als vorher. Da der Drucker zunächst mit konstanter Geschwindigkeit weiterdruckt, verkürzt sich die Länge der Folie zwischen der Trennvorrichtung und dem Drucker. Hierdurch bewegt sich der Punkt, um den die Tänzerwalze pendelt, nach oben, wodurch sich die Geschwindigkeit des Druckers erhöht. Hat sich die Druckergeschwindigkeit an die neue Abschnittslänge und/oder Entnahmerate angepaßt, pendelt die Tänzerwalze um einen Punkt, der sich nunmehr im oberen Bereich der Rampe des Näherungssensors befindet. Das heißt, durch den veränderten Pendel-Mittelpunkt gibt der Näherungssensor ein Mittelwert-Signal aus, aufgrund dessen der Drucker mit einer höheren Geschwindigkeit druckt. Derselbe Vorgang findet mit umgekehrten Vorzeichen statt, wenn sich die Abschnittslänge verkleinert und/oder die Entnahmerate verringert. In dem Fall pendelt die Tänzerwalze um einen Punkt des Näherungssensors, der sich im unteren Bereich der Rampe befindet.

Da sich durch den veränderten Pendel-Mittelpunkt der Tänzerwalze die Scheitelpunkte der Pendelbewegung der Tänzerwalze auch verändern, muß der Sensor in seiner Position ebenfalls verändert werden. Der Sensor muß soweit verschoben werden, daß er wiederum dann ein Ausgangssignal abgibt, wenn die Länge der sich zwischen der Trennvorrichtung und dem Drucker befindlichen Folie wiederum einem Vielfachen der zweiten, gegebenenfalls veränderten, vorbestimmten Länge eines bedruckten Abschnitts entspricht.

Weitere Einzelheiten, Merkmale und Vorteile der vorliegenden Erfindung ergeben sich aus der nachfolgenden Beschreibung eines besonderen Ausführungsbeispiels unter Bezugnahme auf die Zeichnung.

Es zeigt die einzige Figur eine schematische Anordnung einer erfindungsgemäßen Druckvorrichtung.

Bei einer erfindungsgemäßen Druckvorrichtung wird eine zu bedruckende Folie 1, welche von einer Rolle 8 abgewickelt wird, durch einen Drucker 2 geführt. Hinter dem Drucker 2 wird die Folie 1 um eine erste Umlenkrolle 9a umgelenkt. Hinter der ersten Umlenkrolle 9a umschlingt die Folie 1 S-förmig eine Tänzerwalze 6 sowie eine Offsetwalze 5. Die Tänzerwalze 6 sowie die Offsetwalze 5 befinden sich jeweils im Grund von Schlaufen, welche durch den Verlauf der Folie 1 gebildet werden. Hinter der Offsetwalze 5 wird die Folie 1 um eine zweite Umlenkwalze 9b umgelenkt. Hinter der zweiten Umlenkwalze 9b befindet sich eine Entnahmevorrichtung 10, welche Folie 1 auf diskontinuierliche Weise der Druckvorrichtung entnimmt. Bei der Entnahmevorrichtung 10 handelt es sich um eine herkömmliche Vorrichtung, welche wiederholt einen Teil der Folie 1 aufnimmt und durch eine Pendelbewegung aus der Druckvorrichtung zieht.

Vor der Entnahmevorrichtung 10 ist eine Trennvorrichtung 4 angeordnet. Die Trennvorrichtung 4 kann dergestalt ausgebildet sein, daß sie die Folie 1 zerschneidet. Jedenfalls wird durch die Trennvorrichtung 4 der Anfang eines zu bedruckenden Bereichs festgelegt. Nach dem Anfang des Bereichs richtet sich der Beginn des vom Drucker 2 erzeugten Druckbildes.

Die Tänzerwalze 6 und die Offsetwalze 5 sind so angeordnet, daß sie gegeneinander zu- und voneinander wegbewegt werden können. Während die Offsetwalze 5 feststellbar ist, ist die Tänzerwalze 6 frei beweglich.

Gegenüber der Tänzerwalze 6 ist ein rampenförmig ausgebildeter Näherungssensor 7 angeordnet. Der Näherungssensor 7 ist so ausgebildet beziehungsweise angeordnet, daß sich der Abstand der Tänzerwalze 6 zum Näherungssensor 7 im Verlauf der Bewegung der Tänzerwalze 6 über einen aktiven Bereich stetig verändert. Außerhalb des aktiven Bereichs ist der Abstand der Tänzerwalze 6 vom Näherungssensor 7 konstant.

Etwa in Höhe des unteren Drittels des aktiven Bereichs des Näherungssensors 7 ist ein Sensor 3 verstellbar angeordnet. Der Sensor 3 ist als Lichtschranke ausgebildet und hat einen Ausgang 3a. Am Ausgang 3a des Sensors 3 erscheint stets dann ein Signal, wenn sich die Tänzerwalze 6 in einer bestimmten Position vor dem Sensor 3 befindet. Zweckmäßigerweise befindet sich die Position bei Druckbildern mittlerer Länge und mittlerer Entnahmerate etwa im unteren Drittel des aktiven Bereichs des Näherungssensors 7. Eine derartige Einstellung kann durch die Offsetwalze 5 bewirkt werden. Der Ausgang 3a des Sensors 3 ist mit dem Eingang 2a des Druckers 2 verbunden. Ändert sich die Länge des das Druckbild enthaltenden Abschnitts, muß der Sensor 3 verstellt werden, so daß er an die veränderte Länge der sich zwischen der Trennvorrichtung 4 und dem Drucker 2 befindlichen Folie angepaßt ist.

Während der Zeit, während der die Entnahmevorrichtung 10 sich zur Aufnahme eines Abschnitts der Folie 1 in einer Ruheposition befindet, wird aus der Druckvorrichtung keine Folie 1 entnommen. Bei einem kontinuierlichen Durchlauf von Folie 1 durch den Drucker 2 vergrößert sich die Länge der Folie 1, welche sich zwischen der Trennvorrichtung 4 und dem Drucker 2 befindet. Hierdurch senkt sich die Tänzerwalze 6 nach unten. Die Tänzerwalze 6 senkt sich solange nach unten, bis durch die Entnahmevorrichtung 10 Folie 1 aus der Druckvorrichtung entnommen wird. Die Darstellung in der Figur entspricht etwa dem Zeitpunkt, zu dem die Entnahmevorrichtung 10 beginnt, der Druckvorrichtung Folie 1 zu entnehmen.

Durch den Entnahmevorgang wird der Druckvorrichtung Folie 1 mit einer Geschwindigkeit entnommen, die einem Vielfachen der Geschwindigkeit entspricht, mit der die Folie 1 den Drucker 2 passiert. Da der Druckvorrichtung mehr Folie 1 entnommen wird als durch den Drucker 2 transportiert wird, verkürzt sich die Länge der Folie 1 zwischen der Trennvorrichtung 4 und dem Drucker 2. Durch die Verkürzung der Länge wird die Tänzerwalze 6 nach oben bewegt.

In dem Augenblick, wo die Tänzerwalze 6 die Position hat, in der der Sensor 3 über seinen Ausgang 3a ein Signal an den Eingang 2a des Druckers 2 abgibt, beträgt die Länge der Folie 1 zwischen der Trennvorrichtung 4 und der dem Anfang eines zu bedruckenden Abschnitts entsprechenden Stelle beispielsweise das Zehnfache der Länge eines zu bedruckenden Abschnitts. Da der Drucker 2 genau in dem Augenblick ein Signal zum Drucken erhält, wird das Druckbild genau an den Anfang eines zu bedruckenden Abschnitts gesetzt. Es versteht sich, daß, wenn abhängig vom Druckertyp eine Strecke berücksichtigt werden muß, die beispielsweise dem Teil des Umfangs einer Bildwalze entspricht, der sich zwischen dem Beschreiben der Bildwalze und dem Abdruck der Bildwalze auf die Folie 1 befindet, dieser Teil durch einen entsprechenden Offsetausgleich berücksichtigt werden muß.

Die Offsetwalze 5 ist so angeordnet, daß die durch die diskontinuierliche Entnahme von Folie 1 aus der Druckvorrichtung vorhandene Pendelbewegung der Tänzerwalze 6 bei mittlerer Länge des das Druckbild aufnehmenden Abschnitts und mittlerer Entnahmerate um die Mitte des aktiven Bereichs des Näherungssensors 7 stattfindet.

Vergrößert sich die erste vorbestimmte Länge D des Druckbildes und damit die zweite vorbestimmte Länge L des zu bedruckenden Abschnitts, so muß sich der Teil der Folie 1, welcher sich zwischen der Trennvorrichtung 4 und dem Drucker 2 befindet, ebenfalls vergrößern, da die Länge dieses Teils immer einem vorbestimmten Vielfachen, wie beispielsweise dem Zehnfachen der zweiten vorbestimmten Länge L entsprechen muß. Die Tänzerwalze 6 würde hierdurch aus dem Bereich des Näherungssensors 7 gelangen. Die Offsetwalze 5 muß daher soweit nach oben verschoben werden, daß die durch einen größeren zu bedruckenden Abschnitt vergrößerte Pendelbewegung der Tänzerwalze 6 wiederum um einem Punkt in der Mitte des aktiven Bereichs stattfindet.

Da der Sensor 3 immer dann an seinem Ausgang 3a ein Signal abgeben muß, wenn die Länge der Folie 1, welche sich zwischen der Trennvorrichtung 4 und dem Drucker 2 befindet, beispielsweise dem Zehnfachen der zweiten vorbestimmten Länge L entspricht, ist der Sensor 3 zweckmäßigerweise beweglich angeordnet. Er kann daher gegebenenfalls an den unterschiedlichen Weg der Tänzerwelle 6 angepaßt werden.

Wenngleich die vorliegende Erfindung auch anhand einer Druckvorrichtung beschrieben wurde, aus der Folie 1 diskontinuierlich entnommen wird, so kann sie doch in gleicher Weise bei einer kontinuierlichen Entnahme von Folie 1 aus einer Druckvorrichtung angewendet werden. Da bei einer kontinuierlichen Entnahme von Folie 1 aus einer Druckvorrichtung gegebenenfalls auf die Tänzerwalze 6 verzichtet werden kann, würde sich ein anderer Aufbau der Druckvorrichtung ergeben. Wesentlich ist jedoch, daß ein Sensor 3 vorhanden ist, der immer dann an seinem Ausgang ein Signal abgibt, wenn die Länge der sich zwischen der Trennvorrichtung 4 und dem Drucker 2 befindlichen Folie 1 einem Vielfachen der zweiten vorbestimmten Länge des zu bedruckenden Abschnitts entspricht.

## Patentansprüche

1. Vorrichtung zum Bedrucken einer markierungsfreien Enlosfolie (1) mit Druckbildern einer ersten vorgegebenen Länge (D) durch eine Druckeinrichtung (2), wobei die Endlosfolie (1) nach dem Bedrucken in Abschnitte einer zweiten vorbestimmten Länge (L) mittels einer Trennvorrichtung (4) aufgeteilt wird und die Druckbilder in Bezug auf die Trennstellen (T) zwischen den Abschnitten positionsgenau auf die Endlosfolie (1) aufgebracht werden müssen, und mit einem Sensor (3) zur Steuerung des Druckvorgangs in Abhängigkeit von der Länge der Endlosfolie (1) zwischen der Trennvorrichtung (T) und der Druckeinrichtung (2), wobei
der Vorschub der Endlosfolie (1) durch die Druckeinrichtung (2) auch ohne Druckvorgang stattfindet und die Druckeinrichtung (2) zum Durchführen eines nur ein einziges Druckbild umfassenden Druckvorgangs jedesmal dann durch ein Ausgangssignal des Sensors (3) aktiviert wird, wenn die Länge der Endlosfolie (1) zwischen der Trennvorrichtung (4) und der Druckeinrichtung (2) ein vorbestimmtes Vielfaches der zweiten vorbestimmten Länge (L) beträgt.

2. Vorrichtung nach Anspruch 1,
dadurch gekennzeichnet,
daß der Sensor (3) ein optischer Sensor ist, der die Position einer Tänzerwalze (6) detektiert, welche beweglich derart angeordnet ist, daß die Position der Tänzerwalze (6) von der Länge der Endlosfolie (1) zwischen der Trennvorrichtung (4) und dem Drucker (2) abhängt.

3. Vorrichtung nach Anspruch 1 oder 2,
dadurch gekennzeichnet,
daß eine Offsetwalze (5) vorgesehen ist, mittels der die Länge der Endlosfolie (1) zwischen der Trennvorrichtung (4) und dem Drucker (2) verändert werden kann.

4. Vorrichtung nach einem der Ansprüche 1 bis 3,
dadurch gekennzeichnet,
daß eine Vorrichtung (7) vorgesehen ist, mittels der die Druckergeschwindigkeit gesteuert wird.

## Claims

1. An apparatus for printing a marking-free endless sheet (1) with print images of a first predetermined length (D) by a printer (2), wherein after the printing operation the endless sheet (1) is divided into portions of a second predetermined length (L) by means of a separating device (4) and the print images have to be applied to-the endless sheet (1) in precise positional relationship in relation to the separation locations (T) between the portions, and having a sensor (3) for controlling the printing operation in dependence on the length of the endless sheet (1) between the separating device (4) and the printer (2), wherein the forward feed movement of the endless sheet (1) occurs through the printer (2) even without a printing operation and the printer (2) is activated to implement a printing operation which involves only a single print image by an output signal of the sensor (3) whenever the length of the endless sheet (1) between the separating device (4) and the printer (2) is a predetermined multiple of the second predetermined length (L).

2. An apparatus according to claim 1 characterised in that the sensor (3) is an optical sensor which detects the position of a dancer roller (6) which is arranged movably in such a way that the position of the dancer roller (6) depends on the length of the endless sheet (1) between the separating device (4) and the printer (2).

3. An apparatus according to claim 1 or claim 2 characterised in that there is provided an offset roller (5) by means of which the length of the endless sheet (1) between the separating device (4) and the printer (2) can be altered.

4. An apparatus according to one of claims 1 to 3 characterised in that there is provided a device (7) by means of which the printer speed is controlled.

## Revendications

1. Dispositif pour imprimer, sur une feuille continue (1), ne présentant pas de marquages, des images d'une première longueur (D) prédéterminée au moyen d'un dispositif d'impression (2), la feuille continue (1) étant partagée, après l'impression, au moyen d'un dispositif de séparation (4) en tronçons d'une seconde longueur (L) prédéterminée, et les images devant être imprimées sur la feuille continue (1) en position exacte par rapport aux points de séparation (T) entre les tronçons, dispositif qui comprend en outre un capteur (3) pour commander l'opération d'impression en fonction de la longueur de la feuille continue (1) entre le dispositif de séparation (4) et le dispositif d'impression (2),
dans lequel
l'avance de la feuille continue (1) par le dispositif d'impression (2) a également lieu sans opération d'impression et le dispositif d'impression (2) est chaque fois activé pour l'exécution d'une opération d'impression, qui ne porte que sur une seule image imprimée, par un signal de sortie du capteur (3), quand la longueur de la feuille continue (1) entre le dispositif de séparation (4) et le dispositif d'impression (2) est égale à un multiple préfixé de la seconde longueur (L) prédéterminée.

2. Dispositif selon la revendication 1, caractérisé en ce que le capteur (3) est un capteur optique qui détecte la position d'un rouleau compensateur (6) disposé mobile, de manière que la position de ce rouleau (6) dépende de la longueur de la feuille continue (1) entre le dispositif de séparation (4) et l'imprimante (2).

3. Dispositif selon la revendication 1 ou 2, caractérisé en ce qu'il comprend un rouleau de décalage (5) permettant de changer la longueur de la feuille continue (1) entre le dispositif de séparation (4) et l'imprimante (2).

4. Dispositif selon une des revendications 1 à 3, caractérisé en ce qu'il comprend un dispositif (7) au moyen duquel est commandée la vitesse de l'imprimante.
